# EUROPÄISCHE PATENTSCHRIFT

(11) **EP 1 087 077 B1**
(45) Veröffentlichungstag und Bekanntmachung des Hinweises auf die Patenterteilung: **27.07.2005**
(21) Anmeldenummer: 00119145.1
(22) Anmeldetag: 05.09.2000
(51) Int. Cl.: E04H 12/24, E04H 12/34

(54) **Verfahren und Vorrichtung zur Erhöhung und/oder Sanierung von Masten**
Process and device for lifting and/or renovation of masts
Procédé et dispositif pour le levage et/ou la restauration de mâts

(30) Priorität: 25.09.1999 DE 19946060
(43) Veröffentlichungstag der Anmeldung: 28.03.2001
(73) Patentinhaber: ABB PATENT GmbH, 68526 Ladenburg (DE)
(72) Erfinder: Anderka, Richard, Dipl.-Ing., 82008 Unterhaching (DE)
(74) Vertreter: Miller, Toivo

(56) Entgegenhaltungen:
- DE-A- 2 255 713
- DE-B- 1 198 981
- FR-A- 2 058 857
- GB-A- 350 465

## Beschreibung

Die Erfindung bezieht sich auf einen Stockbaum und ein Verfahren zur Erhöhung und/oder Sanierung von Beton- und Stahlvollwandmasten unter Verwendung eines solchen Stockbaums gemäß dem Oberbegriff der Patentansprüche 1 und 5.

Ein solches Verfahren und ein solcher Stockbaum kommen bei der Sanierung von Beton- und Stahlvollwandmasten zur Anwendung, die im Bereich ihrer Traversen beschädigt sind. Sie können jedoch auch zum Erhöhten von Beton- und Stahlvollwandmasten genutzt werden.

Stockbäume werden bis jetzt nur beim Neubau von Gittermasten für Freileitungen verwendet. Bei den hierfür genutzten Stockbäumen wird zwischen den kurzen Innenstockbäume und den langen Außenstockbäumen unterschieden. Um mit solchen Stockbäumen arbeiten zu können, müssen sie neigbar gehaltert werden. Die Spitzen dieser Stockbäume sind deshalb nach allen vier Seiten mit Seiten und Greifzügen beweglich verankert.

In der deutschen Patentanmeldung 199 15 499. 6 ist ein Betonmast beschrieben, der saniert und/oder erhöht und gleichzeitig mit neuen Traversen aus Stahl versehen werden kann. Hierbei lassen sich die Kosten für den Gerüstbau nur dann einsparen, wenn die Leiterseile während dieser Arbeiten oben auf dem Betonmast verbleiben können. Das bei der Erhöhung und/oder Sanierung abgetrennte Ende des Betonmasts mit den daran befindlichen Traversen kann nur dann abgelassen werden, wenn die Traversen hierfür gedreht bzw. ausgeschwenkt werden können. Das ist jedoch bis jetzt nicht möglich, wenn die Leiterseile oben auf dem Betonmast verbleiben, denn in diesem Fall müsste das Schwenken der Traversen noch in der Höhe erfolgen, in der das Ende abgetrennt wird bzw. der spätere Einbau der neuen Spitze erfolgt. Diese Arbeiten können nur mit einem Stockbaum ausgeführt werden. Die bis jetzt bekannten Stockbäume sind hierfür zu kurz. Die Seilanker mit denen diese Stockbäume verbunden sind behindern zudem die Sanierungsarbeiten. Andererseits sind nur Stockbäume für diese Arbeiten geeignet, weil sich nur diese zu den Masten transportieren lassen, die nicht mit einem Kran angefahren werden können. Das gleiche gilt auch für die Montage der neuen Spitze, an der die Traversen aus Stahl bereits befestigt sind.

Aus der GB-A-350465 sind ein Verfahren und eine Vorrichtung zum Installieren von Blechschornsteinen bekannt. Die hier beschriebene Vorrichtung umfasst ein Plattform, die entlang von T-förmigen Laufschienen vertikal bewegt werden kann. Die Laufschienen sind auf der Außenfläche eines bereits fertig gestellten Abschnitts eines Schornsteins ausgebildet. Auf der Plattform ist ein Mast installiert, der an seinem oberen Ende einen schwenkbaren Ausleger aufweist.

In der FR-A-2058857 sind ein Verfahren und eine Vorrichtung für die schnelle Montage von Leitungsmasten beschrieben. Die Leitungsmaste werden aus einzelnen Bauelementen zusammen gefügt, die hierfür aufeinander gesetzt werden. Die Bauelemente werden mit Hilfe eines Montagemastes aufeinander gesetzt, dessen Länge vorgegeben und dessen Durchmesser wesentlich kleiner ist als die des Leitungsmastes. Dieser Montagemast ist an seinem oberen Ende mit einem nicht beweglichen Ausleger versehen. Die aufeinander gesetzten Bauelemente sind mit Führungselementen für den Montagemast versehen. Mit Hilfe dieser Führungselemente kann der Montagemast entlang des fertig gestellten Abschnitts des Leitungsmastes so weit nach oben bewegt werden, dass damit ein nächstes Bauelement angehoben und auf den bereits fertig gestellten Abschnitt des Leitungsmastes aufgesetzt werden kann.

Aus DE-A-2255713 ist ein Bauelementensatz bekannt. Er umfasst Mastschüsse, die aneinander anschließbar sind, sowie einer Einrichtung für die Montage der Mastschüsse. Diese Einrichtung ist an den Enden der Mastschüsse mit Achslagern, und einer Montagewippe ausgerüstet. Die Montagewippe ist an beiden Enden mit je einer Mastschussaufnahme und je einem Achslager versehen. Sie wird an dem jeweils zuletzt aufgesetzten Mastschuss drehbar befestigt. Die Längsachse der Mastschussaufnahme kann vertikal und horizontal ausgerichtet werden. Sie kann jedoch nicht um die Längeachse der Montagewippe gedreht werden.

Der Erfindung liegt die Aufgabe zugrunde, ein Verfahren aufzuzeigen mit dem Beton- und Stahlvollwandmaste so erhöht und/oder saniert werden können, dass während der erforderlichen Arbeiten für die Erhöhung und/oder Sanierung die Leiterseile im oberen Bereich der Maste verblieben können. Zudem soll eine Vorrichtung aufgezeigt werden, mit der dieses Verfahren durchgeführt werden kann.

Die Aufgabe wird durch die Merkmale der Patentansprüche 1 und 5 gelöst.

Weitere Ausführungen sind in den abhängigen Ansprüchen gekennzeichnet.

Die Erfindung wird nachfolgend an Hand von schematischen Zeichnungen näher erläutert.

Es zeigen:
Fig. 1 einen erfindungsgemäßen Stockbaum für Beton- und Stahlvollwandmaste,
Fig. 2 Montagehilfen für die Erhöhung und/oder Sanierung,
Fig. 3 eine Doppelschelle zum Verbinden des Stockbaums mit einem Betonmast,
Fig. 4 das Hochziehen des Stockbaums an einem Betonmast,
Fig. 5 die Verbindung des Stockbaums mit dem oberen Ende eines Betonmasten,
Fig. 6 das obere Ende eines Betonmastes nach dem Abtrennen,
Fig. 7 eine neue Spitze für den Betonmast,
Fig. 8 einen Stockbaum mit der neuen Spitze, über das freie Ende des Betonmasts gestülpt ist.

Der in Fig.1 dargestellte Stockbaum 1 besteht im wesentlichen aus einem Stahlrohr 2 und einem haubenförmigen Endstück 3, das mit einem Ausleger 4 versehen ist. Der Stockbaum 1 ist bei dem hier dargestellten Ausführungsbeispiel lösbar an einem Betonmast 30 befestigt, dessen Traversen 31, die Fig. 2 zeigt, aus Beton gefertigt sind, Beschädigungen (hier nicht dargestellt) aufweisen und durch Traversen aus Stahl (hier nicht dargestellt) ersetzt werden sollen. In der deutschen Patentanmeldung 199 15 499. 6 ist ein Betonmast dieser Art offenbart, der saniert und/oder verlängert und gleichzeitig mit neuen Traversen aus Stahl versehen wird. Für diese Arbeiten wird der erfindungsgemäße Stockbaum 1 verwendet. Das Kernstück des Stockbaums 1 bildet das Stahlrohr 2. Über das erste, nach oben weisende Ende 2A des Stahlrohrs 2 ist das haubenförmige Endstück 3 gestülpt. Der Ausleger 4 ist so an dem Endstück 3 befestigt, daß er senkrecht zu Längsachse des Stahlrohrs 2 ausgerichtet ist. Das freie nach außen weisende Ende des Auslegers 4 ist mit einem stabförmigen Stützelement 5 verbunden. Das zweite Ende des Stützelements 5 ist an dem freien Ende 3A des Endstücks 3 befestigt. Der Innendurchmesser des Endstücks 3 ist so bemessen, daß es um die Längsachse der Stahlrohrs 2 gedreht werden kann. Damit ist es möglich, den Ausleger 4 mindestens so weit zu schwenken, daß sich seine Längsachse bei Bedarf parallel zu den Längsachsen der Traversen 31 gemäß Fig. 2 ausrichten läßt. Die Länge des Stockbaums 1 wird so bemessen, dass der Betonmast 30 in der Weise saniert und/oder erhöht werden kann, wie es in der deutschen Patentanmeldung 199 15 499. 6 offenbart ist.

Um den Stockbaum 1 besteigen zu können, wird eine Steigleiter 1S lösbar daran befestigt. Die Montage der Steigleiter 1S erfolgt bereits beim Zusammenbau des Stockbaumes 1 am Boden 100. Bevor der Stockbaum 1 an dem Betonmast 30 befestigt wird, werden die an den Isolatorenketten 32 des Betonmasts 30 aufgehängten Leitungen 33 an den Nachbarmasten geerdet. Dann wird, wie Fig. 2 zeigt, eine Steckleiter 8 lösbar an dem Betonmast 30 aufgebaut, so dass dieser bestiegen werden kann. In einem vorher bestimmten Abstand von der Unterseite der Traversen 31 nach unten werden zunächst zwei Schellen 6 und 7, die eine Doppelschelle gemäß Fig. 3 bilden, an dem Betonmast 30 befestigt. Dafür wird die Schelle 6 an dem Betonmast 30 lösbar montiert, derart, daß sie diesen umgreift, während die Schelle 7 horizontal nach außen weisend an der Schelle 6 befestigt ist. Das zweite Ende 2B des Stahlrohrs 2 ist mit einem abgeflachten Anschlußstück 2F versehen. Dieses wird bei der Montage des Stockbaums 1 zwischen der Schelle 7 drehbar eingehängt. Im Anstand von 1,0m über der Schelle 6 werden dann zwei weitere Schellen 9 und 10 ebenfalls lösbar montiert. Die Schelle 9 wird so befestigt, daß sie den Betonmast 30 umgreift. Die Schelle 10 wird an der Schelle 9 so gehaltert, daß sie horizontal nach außen weist, und zwar so, daß sie sich in einem Bereiche zwischen den Leiterseilen 33 der beiden Traversen 31 befindet. Das Gleiche gilt auch für die oben beschriebene Schelle 7. Damit kann der Stockbaum 1 ebenfalls in einem Bereich zwischen den Leiterseilen 33 der beiden Traversen aufgestelti werden. In Fig. 3 sind die beiden miteinander verbundenen Schellen 9 und 10 in einer Draufsicht zu sehen. Die Schelle 9 besteht aus zwei Bauelementen 9X, die jeweils fünf Kanten 9K und 9L aufweisen. Diese sind im Halbkreis angeordnet. Dabei sind die zweiten Hälften der beiden einander gegenüberliegenden Kanten 9K im rechten Winkel nach außen gebogen, so daß sie flächige Verlängerungen 9V. Jeweils zwei Verlängerungen 9V sind zusammengefügt und über eine Schraube 9S miteinander verbunden sind. Der Innendurchmesser der Schelle 9 ist einige Zentimeter größer als der Außendurchmesser des Betonmasts 30. Der zwischen der Schelle 9 und dem Betonmast 30 verbleibende Raum ist bereichsweise mit Bauelementen 9Z aus Hartholz ausgefüllt. Damit wird der Betonmast 30 vor Beschädigungen geschützt. Die Bereiche der Bauelemente 9Z, die dem Betonmast 30 zugewandt sind, sind konkav geformt, so daß sie sehr gut an dem Betonmast 30 anliegen. Um die Montage der Schelle 9 zu vereinfachen sind die Bauelemente 9Z lösbar an der Innenseite der Schelle 9 befestigt. Bei Bedarf können sie gegen breitere oder schmalere Bauelemente 9Z ausgetauscht werden, je nach dem wie groß der Außendurchmesser des jeweiligen Betonmasts 30 ist. An den beiden Kanten 9L, die parallel zu den Leiterseilen 33 ausgerichtet sind, sind außen jeweils drei Ösen 9H für die Halterung der Leiterseile 33 befestigt. Die Schelle 10 ist aus zwei halbkreisförmigen Bauelementen 10X zusammengesetzt. Der Innendurchmesser der Schelle 10 ist an den Außendurchmesser des Stockbaums 1 angepaßt. Jedes Bauelement 10X weist an seinen beiden Enden jeweils eine flächige Verlängerung 10V auf. Jeweils zwei aneinander gefügte Verlängerungen 10V sind über wenigstens eine Schraube 10S lösbar verbunden. Zwei zusammengefügte Verlängerungen 10V sind zur Befestigung der Schelle 10 an der Schelle 9 zwischen zwei Verlängerungen 9V angeordnet. Sie werden zusammen mit diesen von einer Schraube 9S zusammengehalten. Die Installation der Schellen 9 und 10 geschieht erst dann, wenn der Stockbaum 1 so positioniert ist, daß seine Längsachse senkrecht ausgerichtet ist und das Endstück 3 nach oben weist, so daß das Stahlrohr 2 durch die Schelle 10 hindurchgeführt werden kann.

Wie Fig. 2 zeigt ist auf einer der beiden Traversen 31 eine große Rolle 11 montiert. Eine weitere Rolle 12 wird, wie in Fig. 4 dargestellt, am Fuß des Betonmasts 30 installiert. Der zusammengebaute Stockbaum 1 wird dann mit seinem abgeflachten Anschlußstück 2F an der Schelle 7 drehbar befestigt. Hierfür wird ein Seil 13 einer Doppelstockwinde 14 gemäß Fig. 4 über die beiden Rollen 12 und 11 geführt und mit dem Anschlußstück 2F des noch am Boden 100 liegenden Stockbaums 1 verbunden. Der Stockbaum 1 wird mit dem Seil 13 soweit nach oben gezogen, bis sich das flache Abschlußstück 2F zwischen der Schelle 7 befindet und mit der Schraube 7S so montiert werden kann, daß der Stockbaum 1 zum Betonmast 30 hin und von diesem weg geschwenkt werden kann. Anschließend wird das Seil 13 mit dem freien Ende des Auslegers 4 verbunden. Dann wird der Stockbaum 1 nach oben gekippt, so daß das Endstück 3 nach oben weist. Am freien Ende des Auslegers 4 ist, wie Fig. 1 zeigt, hierfür eine Lasche 4L mit einer Öse 4H vorgesehen. Mit einem zweiten Seil 15 der Doppelstockwinde 14, das mit dem freien Ende des Endstücks 3 verbunden ist, wird der Stockbaum 1 während des Aufrichtens so weit vom Betonmast 30 abgehalten, bis für das Seil 13 ein ausreichender Winkel für das direkte Kippen bis in die endgültige Stellung des Stockbaums 1 erreicht ist.

Wie Fig.1 zeigt, wird an einer Schelle 18 beidseitig jeweils eine zugfeste Leine 17 (hier nur eine dargestellt) für das Aufrichten des Stockbaumes 1 befestigt. Die Schelle 18 ist in einem Abstand von 0,30m oberhalb der Schelle 9 montiert ist. Die Leinen 17 werden über die Leiterseile 33 bis zum Boden 100 geleitet. Sie werden zunächst beim Aufrichten zum seitlichen stabilisieren des Stockbaums 1 benutzt. Dabei werden sie vom Boden 100 aus von Monteuren per Hand geführt. Wenn die Längsachse des Stockbaum 1 senkrecht ausgerichtet ist, werden die beiden Schellen 9 und 10 so installiert, wie oben beschrieben. Anschließend wird der Stockbaum 1 in der Schelle 10 statisch belastbar fixiert. Dann werden die zweiten Enden der Leinen 17 im Boden 100 verankert. Um die Arbeiten nicht zu behindern, wird eine der Leinen 17 zuvor auf eine Schelle 19 umgehängt, die unmittelbar über der Schelle 18 installiert ist. Durch die beiden Leinen 17 wird eine größere Sicherheit und ein geringeres Eigengewicht des Stockbaums 1 erreicht. Nach dem der Stockbaum installiert ist, werden die Leiterseile 33 ausgeklemmt und auf der Schelle 9 abgehängt. Diese ist auf den Seiten, die parallel zu den Leiterseilen 33 verlaufen hierfür mit jeweils drei Ösen 9H versehen, wie sie in den Figuren 1, 3 und 5 dargestellt sind. Die Leiterseile 33 werden dabei nur um etwa 1,0m tiefer gehängt. Damit sind die senkrechten Abstände zu unterkreuzenden Objekten (hier nicht dargestellt) weiterhin ausreichend. Kosten für Gerüstbauten und/oder sonstige Maßnahmen werden somit vermieden.

Die Traversen 31 aus Beton, die auszuwechseln sind, werden wie in Fig. 5 dargestellt, mit je einem Schlupf 20, der jede Traverse 31 umgreift, an einem Gabelanker 21 aufgehängt. Wie Fig.6 zeigt wird der Gabelanker 21 an dem über die Rollen 22 und 23 laufendem Seil 28 eingehängt. Die Rollen 22 und 23 sind an einer Lasche 3L des Endstücks bzw. einer Lasche 4L des Auslegers 4 angeordnet. Das abzuschneidende, obere Ende des Betonmasts 30A wird mit einem Zughub (hier nicht dargestellt) horizontal abgefangen. Wie in Fig. 5 dargestellt werden an den Enden der Traversen 31 die Leinen 25 und 26 befestigt und der Betonmast 30 gemäß der Schnittlinie A-A' horizontal abgeschnitten. Das abgeschnittene Ende 30A des Betonmasts 30 mit den beiden Traversen 31 wird mit dem Zughub in die Lotrechte nachgelassen. Der Ausleger 4 wird nun mit Hilfe der Leinen 25 und 26 um 90° so geschwenkt, daß die Längsachsen der beiden Traversen 31 parallel zu den Leiterseilen 33 verlaufen. Da der Ausleger 4 eine Länge von 0,80 m aufweist, hängt das abgeschnittene Ende 30A des Betonmasts 30 mit den Traversen 31 vor den Leiterseilen 33, die an den Ösen 9H der Schelle 9 abgehängt sind. Damit kann das Ende 30A des Betonmasts 30 ohne Schwierigkeiten auf den Boden 100 abgelassen werden.

Fig. 7 zeigt eine Spitze 35 mit welcher der Betonmast 30 gemäß Fig. 8 jetzt an seinem oberen Ende 30A versehen wird. Diese ist aus einem handelsüblichen, verzinkten Stahlblech gefertigt. Sie hat einen Querschnitt, der von acht gleich langen Kanten (hier nicht dargestellt) begrenzt wird. Die Spitze 35 ist so ausgebildet, daß sie den Betonmast 30 über eine definierte Länge hüllenartig umschließt. Da Betonmaste generell nicht absolut rund und gerade sind und ihr Durchmesser nicht Millimeter genau gemessen werden kann, wird die Spitze 35 mit einem Durchmesser versehen, der fünf mm größer ist als der des Betonmastes 30. Die Länge des Abschnitts 36, mit dem die Spitze 35 das obere Ende 36A überlappt, wird vom Durchmesser des Betonmastes 30 mitbestimmt. Sie muß mindestens das 1,5-fache des Durchmessers betragen, den der Betonmast 30 an der Oberkante der Schelle 9 aufweist. Hat der Betonmast 30 dort beispielsweise einen Durchmesser von 0,38m, muß die Länge des Abschnitts 36 mindestens 0,57 m betragen. Die Länge der Spitze 35 ergibt sich somit aus der Länge des Bereiches, der am Betonmast 30 beschädigt und somit zu ersetzen ist, zuzüglich der Länge der erforderlichen Überlappung 36. Bei dem hier dargestellten Ausführungsbeispiel wird der Betonmast 30 instandgesetzt. Eine zusätzliche Erhöhung des Betonmastes 30 ist nicht vorgesehen. Da der Betonmast 30 auf eine Länge von 1,0m beschädigt ist (hier nicht dargestellt), ergibt sich bei dem hier dargestellten Ausführungsbeispiel somit eine Mindestlänge der Spitze 35 von 1,00+0,57 = 1,57 m. Wird die Länge des Abschnitts 36 aus Gründen der Sicherheit auf das dreifache des Durchmessers vorzugsweise auf 1,14 m erhöht, so ist eine Spitze 35 mit einer Länge von 2,14 m zu verwenden. Die Spitze 35 ist an ihrem zweiten, nach oben weisenden Ende mit zwei nach außen weisenden Flanschen 37 und 38 versehen. Die Höhe der Flansche 37 und 38 beträgt etwa 0,30m. Diese ist zu der Länge von 2,14 m hinzuzurechnen, so daß sich eine Gesamtlänge der Spitze 35 von etwa 2,44 m ergibt. Die Flansche 37 und 38 sind in einer gemeinsamen Ebene senkrecht zur Längsachse der Traverse 31 angeordnet. An jedem Flansch 37, 38 ist eine Traverse 31 aus feuerverzinktem, beschichtetem Stahlblech angeschraubt. Die Spitze 35 ist zudem so ausgebildet, daß die neuen Traversen 31 nach der Installation der Spitze 35 auf dem Betonmast 30 in der gleichen Höhe wie die ursprünglichen Traversen 31 angeordnet sind.

Die Spitze 35 wird mit den montierten Traversen 31 und den Isolatorenketten 32 mit Hilfe des Stockbaums 1 in der gleichen Weise angehoben, wie das abgetrennte Ende 30A des Betonmasts 30 zuvor abgelassen wurde, und zwar so hoch, daß sie über dem Betonmast 30 hängt. Mit Hilfe der Leinen 25 und 26 wird der Ausleger 4 wieder in seine ursprüngliche Position zurückgeschwenkt. Die Spitze 35 wird mit dem in Fig. 6 dargestellten Seil 27 über die Rolle 23 zur Mitte des Betonmasts 30 gezogen und dann mit den beiden über die Rollen 12 und 12A am Fuß des Betonmasts 30 laufenden Seilen 27 und 28 der Doppel-Stockwinde 14 abgesenkt, bis die Spitze 35 auf der Schelle 9 aufsitzt. Die Traversen 31 werden ausgerichtet, die Spitze 35 wird geerdet und mit schwundfreien Schnellzement (hier nicht dargestellt) ausgegossen. Um das Ausfließen des Schnellzements zu verhindern, wird auf die Schelle 9 ein weiches Material gelegt. Nachdem der Schnellzement ausgehärtet ist, werden die Leiterseile 33 wieder an die Isolatorenketten 32 angehängt. Anschließend werden der Stockbaum 1, die Schellen 6, 9, 18 und 19, die große Rolle 11 und die Steckleiter 8 abgebaut, die Erdungen an den Nachbarmasten ausgebaut und die Leitung wird wieder in Betrieb genommen.

## Patentansprüche

1. Stockbaum mit einem Stahlrohr (2) als Kern, an dessen oberem Ende ein Bauteil (3) drehbar angeordnet ist, das einen Ausleger (4) und ein stabförmiges Stützelement (5) aufweist, das mit dem nach außen gerichteten Ende des Auslegers (4) und dem freien Ende des Bauteils (3) verbunden ist, **dadurch gekennzeichnet, dass** das Bauteil (3) als haubenförmiges Endstück (3) ausgebildet und drehbar über das erste Ende (2A) des Stahlrohrs (2) gestülpt und der daran befestigte Ausleger (4) senkrecht zur Längsachse des Stahlrohres (2) ausgerichtet ist, dass das Endstück (3) mit zwei Rollen (22 und 23) versehen ist, wovon eine Rolle (22) an einer Lasche (4L) am freien Ende des Auslegers (4) und die zweite Rolle (23) an einer Lasche (3L) unmittelbar am Endstück (3) angeordnet ist, dass jeweils ein Seil (27, 28) über eine der Rollen (22, 23) geführt und mit einer Doppelstockwinde (14) verbindbar ist, und dass das Stahlrohr (2) am zweiten Ende (2B) mit einem abgeflachten Anschlussstück (2F) versehen ist.

2. Stockbaum nach Anspruch 1, **dadurch gekennzeichnet, dass** eine erste Schelle (6) für die Montage des Stockbaums (1) vorgesehen ist, deren Innendurchmesser an den Querschnitt des Beton- oder Stahlvollwandmasts (30) angepaßt mit diesem verbindbar ist, und dass an der ersten Schelle (6) eine zweite Schelle (7) gehaltert ist, an der das abgeflachte Anschlussstück (2S) des Stockbaums (1) beweglich in Richtung auf den Betonmast (30) zu oder davon weg befestigt ist.

3. Stockbaum nach Anspruch 1 und 2, **dadurch gekennzeichnet, dass** eine dritte aus zwei Bauelementen (9X) zusammengefügte Schelle (9) vorgesehen ist, dass jedes der Bauelemente (9X) fünf Kanten (9K und 9L) aufweist, die halbkreisförmig so ausgerichtet sind, dass die zweiten Hälften von zwei Kanten (9K), die im Abstand parallel zueinander ausgerichtet sind, als Verlängerungen (9V) im rechten Winkel nach außen gebogen sind, dass die beiden Bauelemente (9X) so zusammengefügt sind, dass jeweils zwei Verlängerungen (9V) unmittelbar einander gegenüber liegen und lösbar miteinander verbunden sind, dass zwei zu den am Beton- oder Stahlvollwandmast vorhandenen Leiterseilen (33) parallel auszurichtende Kanten (9L) der Bauelemente (9X) außen mit Ösen (9H) zum Halten der Leiterseile (33) versehen sind, dass der Innendurchmesser der Schelle (9) einige Zentimeter größer ist als der Außendurchmesser des Beton- oder Stahlvollwandmastes (30), und dass der zwischen der Schelle (9) und dem Beton- oder Stahlvollwandmast (30) verbleibende Raum bereichsweise mit Bauelementen (9Z) aus Hartholz ausgefüllt ist, deren Innenseiten konkav geformt sind.

4. Stockbaum nach Anspruch 1 bis 3, **dadurch gekennzeichnet, dass** eine vierte, aus zwei halbkreisförmigen Bauelementen (10X) zusammengesetzte Schelle (10) vorgesehen ist, deren Innendurchmesser an den Außendurchmesser des Stahlrohrs (2) angepaßt ist, dass jedes Bauelement (10X) an seinen beiden Enden jeweils eine nach außen gerichtete, flächige Verlängerung (10V) aufweist und die beiden Bauelemente (10X) so aneinander gefügt sind, dass jeweils zwei Verlängerungen (9V) unmittelbar einander gegenüber liegen und lösbar miteinander verbunden sind, dass zwei zusammengefügte Verlängerungen (10V) der vierten Schelle (10) zwischen zwei Verlängerungen (9V) der dritten Schelle (9) angeordnet und zusammen mit diesen lösbar zusammengehalten sind, und dass das Stahlrohr (2) in der Schelle (10) fixierbar ist.

5. Verfahren zur Erhöhung und/oder Sanierung eines Beton- oder Stahlvollwandmastes (30) mit zwei Traversen (31), Isolatorenketten (32) und Leiterseilen (33) unter Verwendung eines Stockbaums (1) gemäß Patentanspruch 1, **dadurch gekennzeichnet, dass** der Stockbaum (1) am Betonmast (30) lösbar montiert, die Leiterseile (33) von den Isolatorenketten (31) entfernt und in einem geringen Abstand unterhalb der Traversen (31) am Betonmast (30) gehaltert werden, dass das an einem Ausleger (4) des Stockbaums (1) befestigte Ende (30A) des Betonmasts (30) in einem definierten Abstand unterhalb der Traversen (31) vom Betonmast (30) abgetrennt und daraufhin auf den Boden (100) abgesenkt wird, dass an dem Ausleger (4) eine aus Stahl gefertigte Spitze (35) mit zwei daran montierten und mit Isolatorenketten (32) versehene Traversen (31) befestigt, nach oben gezogen und über das Ende des Betonmasts (30) gestülpt und ausgerichtet wird, und dass die Leiterseile (33) an den Isolatorenketten (32) wieder angehängt und in Betrieb genommen werden.

6. Verfahren nach Anspruch 5, **dadurch gekennzeichnet, dass** an dem Betonmast (30) eine Steckleiter (8) und in einem definierten Abstand unterhalb der Unterseite der Traversen (31) eine erste Schelle (6) des Stockbaums (1), sowie eine erste Rolle (11) an einer der Traversen (31) und eine zweite Rolle (12) am Fuß des Betonmasts (30) montiert wird, dass an der ersten Schelle (6) eine zweite parallel zu den Leiterseilen (33) ausgerichtet Schelle (7) befestigt und ein Seil (13) mit dem zweiten Ende (2B) des Stockbaums (1) verbunden, über die erste Rolle (11) und die zweite Rolle (12) geführt und mit einer Doppel-Stockwinde (14) verbunden wird, dass der Stockbaum (1) nach oben gezogen und mit dem am zweiten Ende (2B) vorgesehenen, abgeflachten Anschlussstück (2F) an der zweiten Schelle (7) von dem Betonmast oder Stahlvollwandmast (30) weg oder hin schwenkbar installiert wird, dass das Seil (13) mit dem Ausleger (4) verbunden und der Stockbaum (2) mit einem, mit dem freien Ende des Endstücks (3) verbundenen zweiten Seil (15) der Doppel-Stockwinde (14) in einem vorgebbaren Abstand vom Betonmast (30) zunächst so gehalten wird, dass der Ausleger (4) nach oben weist, bis das Seil (13) einen ausreichenden Winkel mit dem Betonmast (30) einschließt, der das direkte Ziehen des Stockbaums (1) in eine endgültige Stellung ermöglicht, in der das Endstück (3) nach oben weist.

7. Verfahren nach einem der Ansprüche 5 und 6, **dadurch gekennzeichnet, dass** eine dritte Schelle (9) des Stockbaums (1) einen Meter oberhalb der ersten Schelle (6) installiert und der Stockbaum (1) in einer mit der dritten Schelle (9) verbundenen vierten Schelle (10) statisch belastbar fixiert und zudem mit zwei zugfesten Seilen (17) verbunden wird, deren erste Enden in je eine unterhalb des Auslegers (4) installierte Schelle (18 und 19) eingehängt und deren zweite Enden zum Boden (100) hin abgespannt und dort verankert werden, dass die Leiterseile (33) anschließend ausgeklemmt und in Ösen (9H) der dritten Schelle (9) gehängt werden, dass das obere Ende (30A) des Masts (30) mit den Traversen (31) an dem Ausleger (4) des Stockbaums (1) befestigt, an den Enden der Traversen (31) jeweils eine Leine (25 und 26) fixiert und der Betonmast (30) in einem definierten Abstand unterhalb der Unterseite der Traversen (31) horizontal abgeschnitten wird, dass der Ausleger (4) mit Hilfe der Leinen (25 und 26) um 90° geschwenkt und das Ende (30A) des Betonmasts (30) auf den Boden (100) abgelassen wird.

8. Verfahren nach einem der Ansprüche 3 bis 7, **dadurch gekennzeichnet, dass** eine Spitze (35) aus Stahlblech mit zwei Traversen (31) aus Stahl und Isolatorenketten (32) vormontiert, an dem Ausleger (4) befestigt, nach oben gezogen und die Längsachsen der Traversen (31) anschließend durch Drehen des Auslegers (4) senkrecht zu den Leiterseilen (33) ausgerichtet werden, dass die Spitze (35) mit einem zusätzlichen Seil (27) und einer Rolle (23) zu der Mitte des Betonmasts (30) gezogen und dann mit zwei Seilen (27 und 28) abgesenkt, über den Betonmast (30) gestülpt und auf die Schelle (9) aufgesetzt wird, dass die Traversen (31) ausgerichtet, geerdet und die Spitze (35) mit schwundfreiem Schnellzement ausgegossen wird, und dass nach dem Aushärten des Schnellzements die Leiterseile (33) an den Isolatorenketten (32) der Traversen (31) befestigt werden.

## Claims

1. A jury mast with a steel tube (2) as a core, on whose upper end a component (3) is rotatably arranged, having an extension arm (4) and a rod-like support element (5) which is joined to the outwardly facing end of the extension arm (4) and the free end of the component (3), **characterized in that** the component (3) is configured as a hood-like end element (3) and is placed rotatably over the first end (2A) of the steel tube (2) and the extension arm (4) which is attached to the same is aligned perpendicularly relative to the longitudinal axis of the steel tube (2), that the end element (3) is provided with two rollers (22 and 23), of which one roller (22) is arranged on a bracket (4L) at the free end of the extension arm (4) and the second roller (23) is arranged on a bracket (3L) directly at the end element (3), that a rope (27, 28) each is guided over one of the rollers (22, 23) and can be connected with a doubledeck winch (14), and that the steel tube (2) is provided at the second end (2B) with a flattened connection element (2F).

2. A jury mast according to claim 1, **characterized in that** a first clamp (6) for mounting the jury mast (1) is provided, whose inside diameter is adjusted to the cross section of the concrete or steel plain web mast (30) and can be joined to the same, and that a second clamp (7) is held on the first clamp (6) to which the flattened connection element (2S) of the jury mast (1) is fastened movably in the direction towards the concrete mast (30) or away from the same.

3. A jury mast according to claim 1 and 2, **characterized in that** a third clamp (9) is provided which is composed of two components (9X), that each of the components (9X) has five edges (9K and 9L) which are aligned in a semi-circular manner in such a way that the two halves are bent outwardly as extensions (9V) at a right angle by two edges (9K) which are aligned at a distance parallel with respect to each other, that the two components (9X) are joined in such a way that two extensions (9V) lie directly opposite of each other and are detachably connected with each other, that two edges (9L) of the constructional elements (9X) which are to be aligned parallel to the overhead conductors present on the concrete or steel plain web mast are provided on the outside with eyes (9H) for holding the overhead conductors (33), that the inner diameter of the clamp (9) is a number of centimeters larger than the outside diameter of the concrete or steel plain web mast (30), and that the space remaining between the clamp (9) and the concrete or steel plain web mast (30) is filled in sections with components (9Z) made of hardwood whose insides are shaped in a concave manner.

4. A jury mast according to claim 1 to 3, **characterized in that** a fourth clamp (10) is provided which is made of two semicircular components (10X) and whose inside diameter is adjusted to the outside diameter of the steel tube (2), that each component (10X) comprises at its two ends a planar extension (10V) each which faces outwardly, and the two components (10X) are joined on each other in such a way that two extension (9V) each are situated directly opposite of each other and are detachably joined with each other, that two joined extensions (10V) of the fourth clamp (10) are arranged between two extensions (9V) of the third clamp (9) and are detachably held together with the same, and that the steel tube (2) can be fixed in the clamp (10).

5. A method for increasing the height and/or repairing a concrete or steel plain web mast (30) with two crossheads (31), insulator strings (32) and overhead conductors (33) by using a jury mast (1) according to claim 1, **characterized in that** jury mast (1) is detachably mounted on the concrete mast (30), the overhead conductors (33) are held remote from the insulator strings (31) and at a small distance beneath the crossheads (31) on the concrete mast (30), that the end (30A) of the concrete mast (30) which is attached to an extension arm (4) of the jury mast (1) is severed at a defined distance beneath the crosshead (31) from the concrete mast (30) and is thereupon lowered to the ground (100), a tip (35) made of steel with two crossheads (31) mounted on the same and provided with insulator strings (32) is fastened to the extension arm (4), is pulled upwardly and is placed over the end of the concrete mast (30) and is aligned, and that the overhead conductors (33) are attached to the insulator strings (32) again and put into operation again.

6. A method according to claim 5, **characterized in that** a scaling ladder (8) is mounted on the concrete mast (30) and a first clamp (6) of the jury mast (1) is mounted at a defined distance below the bottom side of the crossheads (31) as well as a first roller (11) on one of the crossheads (31) and a second roller (12) at the base of the concrete mast (30), that a second clamp (7) which is aligned parallel to the overhead conductors (33) is fastened to the first clamp (6), and a cable (13) is joined to the second end (2B) of the jury mast (1), is guided over the first roller (11) and the second roller (12) and is joined with a doubledeck winch (14), that the jury mast (1) is pulled upwardly and is installed with the flattened connection element (2F) which is provided on the second end (2B) on the second clamp (7) in a manner swivelable away from or towards the concrete mast or steel plain web mast (30), that the cable (13) is connected with the extension arm (4) and the jury mast (2) is held at first by a second cable (15) of the doubledeck winch (14) which is joined to the free end of the end element (3) at a predeterminable distance from the concrete mast (30), so that the extension arm (4) faces upwardly until the cable (13) encloses a sufficient angle with the concrete mast (30) which allows pulling the jury mast (1) directly to a final position in which the end element (3) faces upwardly.

7. A method according to one of the claims 5 and 6, **characterized in that** a third clamp (9) of the jury mast (1) is installed one meter above the first clamp (6) and the jury mast (1) is fixed in a statically loadable way with the fourth clamp (10) joined to the third clamp (9) and is additionally joined with two tenacious cables (17) whose first ends are each placed in a clamp (18 and 19) installed below the extension arm (4) and whose second ends are braced towards the floor (100) and are anchored there, that the overhead conductors (33) are thereafter unclamped and are placed in eyes (9H) of the third clamp (9), that the upper end (30A) of the mast (30) are fastened with the crossheads (31) to the extension arm (4) of the jury mast (1), with a rope each (25 and 26) being fixed to the ends of the crossheads (31) and the concrete mast (30) being cut off horizontally at a defined distance beneath the underside of the crossheads (31), that the extension arm (4) is swiveled by 90° and the end (30A) of the concrete mast (30) is lowered to the floor (100).

8. A method according to one of the claims 3 to 7, **characterized in that** a tip (35) made of sheet steel is fastened with two crossheads (31) made of steel and insulator strings (32) to the extension arm (4) in a pre-mounted manner and is pulled upwardly, and the longitudinal axes of the crossheads (31) are thereafter aligned by turning the extension arm (4) perpendicular to the overhead conductors (33), that the tip (35) is pulled with an additional cable (27) and a roller (23) to the middle of the concrete mast (30) and is then lowered with two cables (27 and 28), placed over the concrete mast (30) and placed on the clamp (9), that the crosshead (31) is aligned, grounded and the tip (35) is filled with a non-shrinking fast-setting cement, and that after the hardening of the fast-setting cement the overhead conductors (33) are fastened to the insulator strings (32) of the crossheads (31).

## Revendications

1. Mât de hissage avec comme âme un tube d'acier (2) à l'extrémité supérieure duquel est monté mobile en rotation une pièce structurelle (3) comportant une flèche (4) et un élément support (5) en forme de barre relié à l'extrémité dirigée vers l'extérieur de la flèche (4) et à l'extrémité libre de la pièce structurelle (3), **caractérisé en ce que** la pièce structurelle (3) est conformée en forme de pièce d'extrémité (3) en forme de chapeau coiffant, mobile en rotation, la première extrémité (2A) du tube d'acier (2) et que la flèche (4) qui y est fixée est orientée perpendiculairement à l'axe longitudinal du tube d'acier (2), **en ce que** la pièce d'extrémité (3) est munie de deux poulies (22 et 23), dont une poulie (22) est disposée sur une patte (4L) à l'extrémité libre de la flèche (4) et la deuxième poulie (23), sur une patte (3L) prévue à même la pièce d'extrémité (3), **en ce qu'**un câble (27, 28) est respectivement passé sur une des poulies (22, 23) et est apte à être relié à un treuil à deux niveaux (14) et **en ce que** le tube d'acier (2) est muni à sa deuxième extrémité (2B) d'une pièce de raccordement (2F) aplatie.

2. Mât de hissage selon la revendication 1, **caractérisé en ce que**, pour installer le mât de hissage (1), il est prévu une première bride (6) dont le diamètre intérieur est apte à être relié à la section du mât (30) à âme pleine en béton ou en acier de laquelle il est conjugué et que sur la première bride (6) est retenue la deuxième bride (7) à laquelle est fixée mobile en rapprochement ou en éloignement du mât en béton (30) la pièce de raccordement aplatie (2S) du mât de hissage (1).

3. Mât de hissage selon la revendication 1 et 2, **caractérisé en ce qu'**il est prévu une troisième bride (9) composée de deux composants (9X) assemblés, que chacun des composants (9X) comporte cinq arêtes (9K et 9L) qui sont orientées en forme de demi-cercle de telle sorte que les deuxièmes moitiés de deux arêtes (9K) espacées et parallèles sont courbées à angle droit vers l'extérieur sous forme d'extensions (9V), que les deux composants (9X) sont assemblés de telle sorte que deux extensions (9V) sont situées directement en face l'une de l'autre et sont reliées entre elles de façon amovible, que deux arêtes (9L) des composants (9X) destinées à être orientées parallèlement aux câbles conducteurs (33) prévus sur le mât à âme pleine en béton ou en acier sont munies à l'extérieur d'oeillets (9H) destinés à retenir les câbles conducteurs (33), que le diamètre intérieur de la bride (9) est supérieur de quelques centimètres au diamètre extérieur du mât à âme pleine en béton ou en acier (30) et que l'espace subsistant entre la bride (9) et le mât à âme pleine en béton ou en acier (30) est rempli par zones de composants (9Z) en bois dur aux faces internes concaves.

4. Mât de hissage selon les revendications 1 à 3, **caractérisé en ce qu'**il est prévu une quatrième bride (10) constituée par deux composants (10X) en forme de demi-cercle dont le diamètre intérieur est conjugué du diamètre extérieur du tube d'acier (2), **en ce que** chaque composant (10X) comporte à chacune de ses deux extrémités une extension (10V) surfacique orientée vers l'extérieur et que les deux composants (10X) sont assemblés de telle sorte que deux extensions (9V) respectives se font directement face et sont reliées entre elles de façon amovible, **en ce que** deux extensions (10V) assemblées de la quatrième bride (10) sont disposées entre deux extensions (9V) de la troisième bride (9) et sont retenues ensemble et avec celles-ci de façon amovible et **en ce que** le tube d'acier (2) est apte à être fixé dans la bride (10).

5. Procédé destiné à exhausser et/ou à réparer un mât à âme pleine en béton ou en acier (30) avec deux traverses (31), des chaînes d'isolateurs (32) et des câbles conducteurs (33) en utilisant un mât de hissage (1) conforme à la revendication 1, **caractérisé en ce que** l'on monte de façon amovible le mât de hissage (1) sur le mât en béton (30), que l'on démonte les câbles conducteurs (33) des chaînes d'isolateurs (31) et qu'on les fixe sur le mât en béton (30) à peu de distance en dessous des traverses (31), **en ce que** l'on détache du mât en béton (30), à une distance définie en dessous des traverses (31), l'extrémité (30A) du mât en béton (30) fixée à une flèche (4) du mât de hissage (1) et qu'on la descend ensuite au sol (100), **en ce que** l'on fixe sur la flèche (4) une pointe (35) réalisée en acier sur laquelle on a monté des traverses (31) munies de chaînes d'isolateur (32), qu'on la tire vers le haut, qu'on en coiffe l'extrémité du mât en béton (30) et qu'on l'aligne et **en ce que** l'on suspend de nouveau les câbles conducteurs (33) aux chaînes d'isolateurs (32) et qu'on les remet en fonctionnement.

6. Procédé selon la revendication 5, **caractérisé en ce que** l'on accroche au mât en béton (30) une échelle extérieure (8) et qu'on installe à une distance définie en dessous de la face inférieure des traverses (31) une première bride (6) du mât de hissage (1) ainsi qu'une première poulie (11) sur l'une des traverses (31) et une deuxième poulie (12) au pied du mât en béton (30), **en ce que** l'on fixe sur la première bride (6) une deuxième bride (7) orientée parallèlement aux câbles conducteurs (33) et que l'on relie un câble (13) à la deuxième extrémité (2B) du mât de hissage (1), qu'on le fait passer par la première poulie (11) et par la deuxième poulie (12) et qu'on le relie à un treuil à deux niveaux (14), **en ce que** l'on tire le mât de hissage (1) vers le haut et qu'on l'installe sur la deuxième bride (7) par la pièce de raccordement (2F) aplatie prévue sur la deuxième extrémité (2B) de manière à être mobile en pivotement en éloignement ou en rapprochement du mât en béton ou du mât à âme pleine en acier (30), **en ce que** l'on relie le câble (13) à la flèche (4) et que l'on retient dans un premier temps le mât de hissage (1) par un deuxième câble (15) du treuil à deux niveaux (14) relié à l'extrémité libre de la pièce d'extrémité (3) à une distance donnée du mât en béton (30) de telle sorte que la flèche (4) est dirigée vers le haut jusqu'à ce que le câble (13) forme avec le mât en béton (30) un angle suffisant permettant de tirer directement le mât de hissage (1) dans une position définitive dans laquelle la pièce d'extrémité (3) est dirigée vers le haut.

7. Procédé selon l'une quelconque des revendications 5 et 6, **caractérisé en ce que** l'on installe une troisième bride (9) du mât de hissage (1) à un mètre au-dessus de la première bride (6) et que l'on fixe le mât de hissage (1) dans une quatrième bride (10) reliée à la troisième bride (9) de manière à ce qu'il ait une capacité portante statique et qu'on le relie en outre à deux câbles (17) résistant à la traction dont les premières extrémités sont accrochées dans une bride (18 et 19) respective installée en dessous de la flèche (4) et dont les deuxièmes extrémités sont haubanées en direction du sol (100) dans lequel elles sont ancrées, **en ce que** l'on déconnecte ensuite les câbles conducteurs (33) et qu'on les suspend dans des oeillets (9H) de la troisième bride (9), **en ce que** l'on fixe l'extrémité supérieure (30A) du mât (30) avec les traverses (31) à la flèche (4) du mât de hissage (1), que l'on fixe à chacune des extrémités des traverses (31) une corde respective (25 et 26) et que l'on coupe horizontalement le mât en béton (30) à une distance définie en dessous de la face inférieure des traverses (31), **en ce que** l'on fait pivoter de 90° la flèche (4) à l'aide des cordes (25 et 26) et que l'on descend l'extrémité (30A) du mât en béton (30) au sol (100).

8. Procédé selon l'une quelconque des revendications 3 à 7, **caractérisé en ce que** l'on assemble tout d'abord une pointe (35) en tôle d'acier, deux traverses (31) en acier et des chaînes d'isolateurs (32), que l'on fixe sur la flèche (4) cette pointe préassemblée, qu'on la tire vers le haut, et qu'on oriente ensuite les axes longitudinaux des traverses (31) de manière à ce qu'ils soient perpendiculaires aux câbles conducteurs (33) en tournant la flèche (4), **en ce qu'**avec un câble supplémentaire (27) et une poulie (23) on tire la pointe (35) vers le centre du mât en béton (30), qu'on la descend ensuite avec deux câbles (27 et 28), qu'on en coiffe le mât en béton (30) et qu'on la pose sur la bride (9), **en ce que** l'on aligne et met à la terre les traverses (31) et qu'on coule dans la pointe (35) du ciment à prise rapide sans retrait et **en ce que** l'on fixe les câbles conducteurs (33) aux chaînes d'isolateurs (32) des traverses (31) après durcissement du ciment à prise rapide.
